# EUROPÄISCHE PATENTSCHRIFT

(11) **EP 0 649 609 B1**
(45) Veröffentlichungstag und Bekanntmachung des Hinweises auf die Patenterteilung: **20.01.1999**
(21) Anmeldenummer: 94116005.3
(22) Anmeldetag: 11.10.1994
(51) Int. Cl.: A41D 13/06

(54) **Knieschützer**
Knee protector
Protège genou

(30) Priorität: 25.10.1993 DE 4336383; 22.04.1994 DE 4414080
(43) Veröffentlichungstag der Anmeldung: 26.04.1995
(73) Patentinhaber: Schwan, Hermann Wolfgang, D-60320 Frankfurt (DE)
(72) Erfinder: Schwan, Hermann Wolfgang, D-60320 Frankfurt (DE)
(74) Vertreter: Schlagwein, Udo, Dipl.-Ing.

(56) Entgegenhaltungen:
- BE-A- 515 449
- DE-C- 649 834
- GB-A- 563 183
- US-A- 1 486 308
- US-A- 2 432 565
- US-A- 2 565 762
- US-A- 4 876 745

## Beschreibung

Die Erfindung betrifft einen Knieschützer mit einem die vordere Kniegegend umschließenden, kastenförmigen, eine Polsterung für die vordere Kniegegend bildenden Grundkörper, welcher eine schalenförmige Abstützfläche zum Abstützen des Schienbeins unterhalb des Kniegelenks hat und der oberhalb der Abstützfläche einen zurückspringenden Bereich aufweist, welcher die Kniescheibe im nicht eingeknickten Zustand des Beines frei beweglich aufnimmt und der an seiner Vorderseite eine Bodenauflage hat, durch die der Unterschenkel einer knienden Person vom Knie aus gesehen zum Fuß hin ansteigend ausgerichtet ist.

Knieschützer der vorstehenden Art sind in der US-A-1 486 308 beschrieben. Die bekannten Knieschützer stützen sich beim Knien über ihre gesamte Länge plan auf dem Boden ab. Das Polstermaterial umschließt schon vor dem Knien die jeweilige Kniescheibe allseitig und verhindert eine optimale Ausrichtung der Kniescheibe. Das Schienbein liegt bei den bekannten Knieschützern gegen eine schalenförmige Abstützung an, jedoch verliert diese Abstützung in dem Maße ihre Funktion, in welchem sich ein Kniender nach vorn beugt.

Auch die Knieschützer, welche im Forschungsbericht Fb 655, Schriftenreihe der Bundesanstalt für Arbeitsschutz, beschrieben sind, stellen von ihrer Funktion her Kissen dar, welche das Knie möglichst gut polsternd abdecken. Die Praxis hat gezeigt, dass die bekannten Knieschützer nur einen unvollkommenen Schutz des Knies ermöglichen und unbequem zu tragen sind. Besonders häufig sind Entzündungen der über der Kniescheibe und dein Schienbeinhöcker liegenden Schleimbeutel und sonstige Druckschädigungen mit nachfolgender Gewebeabtrennung. Auch Hautentzündungen im Bereich der Knie können bei überwiegend kniend arbeitenden Personen häufig beobachtet werden. Diese sind meist darauf zurückzuführen, dass die Durchblutung der Haut durch den beim Knien auftretenden Druck gestört wird und die Haut im Druckbereich infolge unzureichender Belüftung feucht und dadurch empfindlicher wird. Auch die Halteriemen führen oftmals zu Durchblutungsstörungen, da der Umfang des Knies beim Knien um etwa 5 - 7 cm größer ist als in gestreckter Haltung des Beins. Selbst eine dauerhafte Schädigung des nervus peroneus infolge einer Überbelastung beim Knien tritt häufig auf.

Der Erfindung liegt das Problem zugrunde, Knieschützer der eingangs genannten Art so zu gestalten, dass sich bei kniender Körperhaltung eine möglichst geringe Beanspruchung der Knie durch Druckkräfte ergibt und die beim aufrechten Gehen die Beweglichkeit der Kniegelenke möglichst wenig oder nicht beschränken.

Dieses Problem wird erfindungsgemäß dadurch gelöst, dass die Bodenauflage eine quer zum Knieschützer verlaufende Kippkante und an ihrem vordersten Ende mit Abstand von der Kippkante eine Bodenabstützung aufweist und sich damit in zwei unterschiedlich schräg verlaufenden Positionen entweder auf ihrem rückwärtigen Bereich oder auf der Kippkante und der Bodenabstützung aufstützt.

Durch diese Gestaltung kann sich die Kniescheibe in dem zurückspringenden Bereich verlagern, solange sie nicht durch die Abstützkräfte beim Knien fixiert ist. Dadurch wird es der Kniescheibe möglich, beim Einknicken des jeweiligen Kniegelenkes sich wie beim nicht mit einem Knieschützer versehenen Bein nach außen und unten zu bewegen. Beim Knien kommt es dann zu einer wesentlich geringeren Beanspruchung der Kniescheibe, weil diese sich innerhalb des Knieschützers in einer seitlichen Lage befindet und ein Großteil der Abstützkräfte unmittelbar über die erfindungsgemäße Abstützfläche und seitlich der Kniescheibe über den Schienbeinhöcker in den Oberschenkelknochen eingeleitet werden. Der zurückspringende Bereich führt zugleich dazu, dass das Bein im Bereich der vorderen Kniegegend gut belüftet wird, was Hautentzündungen entgegenwirkt. Beim Gehen mit angelegten Knieschützern kommt es durch den zurückspringenden Bereich zu keiner Belästigung im Bereich des Gelenkes. Die schalenförmige Abstützfläche und der zurückspringende Bereich bewirken weiterhin eine zwangsläufig richtige Ausrichtung des Knieschützers am Bein und erfordern dadurch geringere Haltekräfte, so dass eine sichere Befestigung ohne Behinderung der Blutzirkulation möglich ist.

Da die erfindungsgemäßen Knieschützer in eine zweite Position kippen, wenn sich eine kniende Person nach vorn beugt, wird ihre jeweilige schalenförmige Abstützung angehoben, so dass sie auch dann noch ihre abstützende Wirkung auf das Schienbein auszuüben vermag.

Besonders einfach und unabhängig von der Kleidung ist der Knieschützer am Knie zu befestigen, wenn er im unteren Bereich mit um den Unterschenkel zu schlingenden Halteriemen versehen ist. In diesem Bereich des Beines kommt es beim Knien zu keiner wesentlichen Umfangsveränderung, so dass die Halteriemen beim Knien nicht zu stramm anliegen und die Durchblutung des Beines behindern.

Eine besonders vorteilhafte Weiterbildung der Erfindung besteht darin, dass die Bodenauflage zwei seitliche Abstützflächen und dazwischen einen den Boden nicht berührenden, elastisch verformbaren Knieauflagebereich hat. Durch diese von vorn oder hinten gesehen brückenartige Ausbildung drücken die Seitenteile des Knieschützers zunehmend von der Seite her gegen das Knie, wenn das Knie beim Knien sich zunehmend zwischen den seitlichen Abstützflächen abstützt. Dadurch kommt es zu einer Vergrößerung der Abstützfläche und dadurch wiederum zu einer geringeren Druckbeanspruchung, was auch für die Durchblutung der Haut vorteilhaft ist.

Eine weitere Entlastung des Knies durch zunehmende seitliche Abstützkräfte lässt sich erreichen, wenn der zwischen der vorderen Bodenabstützung und der Kippkante liegende Bereich mit Abstand zum Boden verläuft.

Eine andere vorteilhafte Weiterbildung der Erfindung besteht darin, dass der Knieschützer aus einer Außenschale und einem darin eingesetzten, die Polsterung aufweisenden Einlegekörper besteht. Hierdurch wird es möglich, für unterschiedliche Beanspruchungen unterschiedlich dämpfende Einlegekörper einzusetzen, so dass der erfindungsgemäße Knieschützer besonders vielseitig wird.

Für Personen, welche überwiegend kniend arbeiten müssen, ist es vorteilhaft, wenn der Einlegekörper nach den individuellen Erfordernissen des Benutzers geformt ist. In einem solchen Fall ist es möglich, den Knieschützer nach orthopädischen Gesichtspunkten zu gestalten und durch ihn auch Fehlhaltungen des Benutzers zu korrigieren.

Die Abstützung über das Schienbein kann in einem noch stärkeren Maße erfolgen, wenn die Absrützfläche für das Schienbein eine bis vor das Sprunggelenk reichende Abstützverlängerung aufweist.

Die Abstützung über das Schienbein kann je nach Bedarf kleiner oder größer gewählt werden, wenn die Abstützverlängerung lösbar mit dem Knieschützer verbunden ist.

Eine besonders stabile Position beim Knien erreicht der Kniende, wenn die Abstützverlängerung nahe ihres sprunggelenkseitigen Endes eine bei kniender Haltung zum Boden reichende Stütze aufweist.

Die Erfindung lässt zahlreiche Ausführungsformen zu. Zur weiteren Verdeutlichung ihres Grundprinzips ist eine davon in der Zeichnung dargestellt und wird nachfolgend beschrieben. Diese zeigt in
- Fig.1: eine perspektivische Ansicht eines Knieschützers nach der Erfindung,
- Fig.2: einen Längsschnitt durch den Knieschützer,
- Fig.3: einen Querschnitt durch den Knieschützer entlang der Linie III - III in Figur 2,
- Fig.4: eine schematische Darstellung einer mit den erfindungsgemäßen Knieschützern knienden Person.

Der in Figur 1 gezeigte Knieschützer besteht aus einem Grundkörper 1 aus einem elastischen Material, beispielsweise Polyurethan. Dieser Grundkörper 1 hat im unteren Bereich eine schalenförmige Abstützfläche 2, welche man beim Anbringen des Knieschützers von vorn her unterhalb des Knies gegen das Schienbein legt. Halteriemen 3, 4 ermöglichen es, den Grundkörper 1 in dieser Position am Unterschenkel unterhalb des Knies zu befestigen. Vor der Abstützfläche 2 hat der Grundkörper 1 einen zurückspringenden Bereich 5, der bei Benutzung die Kniescheibe aufnimmt. Dieser zurückspringende Bereich 5 springt so weit zurück und ist so bemessen, dass sich beim aufrechten Gehen die Kniescheibe in ihm möglichst frei bewegen kann.

An seiner in Figur 1 gesehen linken Seite hat der Grundkörper 1 eine Bodenauflage 6, mit der der Knieschützer heim Knien sich am Boden abstützt. Diese Bodenauflage 6 ist mit einer quer verlaufenden Kippkante 7 versehen, zu der in Abstand und höherversetzt eine vordere Bodenabstützung 8 verläuft.

Die Figur 2 verdeutlicht, dass der zurückspringende Bereich 5 wesentlich näher zur Bodenauflage 6 verläuft als die Abstützfläche 2. Weiterhin sieht man, dass die Bodenabstützung 8 höher liegt als die Kippkante 7. Wenn der Grundkörper 1 beim Knien eine nach vorn gekippte Stellung einnimmt, dann steht er mit der vorderen Bodenabstützung 8 und der Kippkante 7 auf dem Boden auf, während ein dazwischen liegender Bereich 9 keinen Bodenkontakt hat. Drückt die Kniescheibe in diesem Bereich nach unten, dann legen sich Seitenteile 10 des Grundkörpers 1 mit zunehmender Kraft von der Seite her gegen den Kniebereich an. Dargestellt ist in der Figur 2 desweiteren ein Klettbandstück 11. Dieses und ein weiteres an der gegenüberliegenden Seite angebrachtes Klettbandstück ermöglichen es, den Grundkörper 1 statt mit den in Figur 1 gezeigten Halteriemen 3, 4 an Klettbereichen Hose des Benutzers zu befestigen. der

Der in Figur 3 gezeigte Querschnitt durch den Grundkörper 1 zeigt, dass die Bodenauflage in diesem Bereich zwei seitliche Abstützflächen 12, 13 hat, zwischen denen ohne Bodenkontakt ein Kniestützbereich 14 verläuft. Die Figur 3 lässt weiterhin erkennen, dass der Grundkörper 1 aus einer Außenschale 15 und einem darin eingesetzten Einlegekörper 16 gebildet sein kann. Möglich ist es dann, den Einlegekörper 16 ähnlich wie bei einer Fußformsohle individuell zu formen.

Die Figur 4 zeigt schematisch eine kniende Person 17 mit einem erfindungsgemäß gestalteten Knieschützer 18. Zu erkennen ist, dass dieser Knieschützer 18 lediglich mit der Bodenabstützung 8 und der Kippkante 7 auf dem mit 19 positionierten Boden aufsteht. Dadurch verlaufen die Unterschenkel 20 der Person 17 nach hinten hin ansteigend, so dass die Füße 21 eine bequeme Haltung einnehmen können und auf sie keine größeren Kräfte wirken. Strichpunktiert ist eine Abstützverlängerung 22 dargestellt, welche entlang des Schienbeins verläuft und nahe des Sprunggelenkes eine zum Boden 19 reichende Stütze 23 haben kann. Diese Abstützverlängerung 22 kann entweder fest am Knieschützer 18 angebracht oder lösbar mit ihm verbunden sein.

### Bezugszeichenliste

- 1: Grundkörper
- 2: Abstützfläche
- 3: Halteriemen
- 4: Halteriemen
- 5: zurückspringender Bereich
- 6: Bodenauflage
- 7: Kippkante
- 8: Bodenabstützung
- 9: Bereich
- 10: Seitenteil
- 11: Klettbandstück
- 12: Abstützfläche
- 13: Abstützfläche
- 14: Stützbereich
- 15: Außenschale
- 16: Einlegekörper
- 17: Person
- 18: Knieschützer
- 19: Boden
- 20: Unterschenkel
- 21: Füße
- 22: Abstützverlängerung
- 23: Stütze

## Patentansprüche

1. Knieschützer mit einem die vordere Kniegegend umschließenden, kastenförmigen, eine Polsterung für die vordere Kniegegend bildenden Grundkörper (1), welcher eine schalenförmige Abstützfläche (2) zum Abstützen des Schienbeins unterhalb des Kniegelenks hat und der oberhalb der Abstützfläche (2) einen zurückspringenden Bereich (5) aufweist, welcher die Kniescheibe im nicht eingeknickten Zustand des Beines frei beweglich aufnimmt und der an seiner Vorderseite eine Bodenauflage (6) hat, durch die der Unterschenkel einer knienden Person vom Knie aus gesehen zum Fuß hin ansteigend ausgerichtet ist, **dadurch gekennzeichnet,** dass die Bodenauflage (6) eine quer zum Knieschützer verlaufende Kippkante (7) und an ihrem vordersten Ende mit Abstand von der Kippkante (7) eine Bodenabstützung (8) aufweist und sich damit in zwei unterschiedlich schräg verlaufenden Positionen entweder auf ihrem rückwärtigen Bereich oder auf der Kippkante (7) und der Bodenabstützung (8) aufstützt.

2. Knieschützer nach Anspruch 1, **dadurch gekennzeichnet,** dass er im unteren Bereich mit um den Unterschenkel zu schlingenden Halteriemen (3, 4) versehen ist.

3. Knieschützer nach den Ansprüchen 1 oder 2, **dadurch gekennzeichnet,** dass die Bodenauflage zwei seitliche Abstützflächen (12, 13) und dazwischen einen den Boden (19) nicht berührenden, elastisch verformbaren Kniestützbereich (14) hat.

4. Knieschützer nach zumindest einem der vorangehenden Ansprüche, **dadurch gekennzeichnet,** dass der zwischen der vorderen Bodenabstützung (8) und der Kippkante (7) liegende Bereich (9) mit Abstand zum Boden verläuft.

5. Knieschützer nach zumindest einem der vorangehenden Ansprüche, **dadurch gekennzeichnet,** dass er aus einer Außenschale (15) und einem darin eingesetzten, die Polsterung aufweisenden Einlegekörper (16) besteht.

6. Knieschützer nach Anspruch 5, **dadurch gekennzeichnet,** dass der Einlegekörper (16) nach den individuellen Erfordernissen des Benutzers geformt ist.

7. Knieschützer nach zumindest einem der vorangehenden Ansprüche, **dadurch gekennzeichnet,** dass die Abstützfläche (2) für das Schienbein eine bis vor das Sprunggelenk reichende Abstützverlängerung (22) aufweist.

8. Knieschützer nach Anspruch 7, **dadurch gekennzeichnet,** dass die Abstützverlängerung (22) lösbar mit dem Knieschützer (18) verbunden ist.

9. Knieschützer nach den Ansprüchen 7 oder 8, **dadurch gekennzeichnet,** dass die Abstützverlängerung (22) nahe ihres sprunggelenkseitigen Endes eine bei kniender Haltung zum Boden (19) reichende Stütze (23) aufweist.

## Claims

1. Knee protector with a box-shaped basic component (1) enclosing the front knee area and forming a padding for the front knee area, which has a cup-shaped support face (2) to support the shinbone below the knee joint and a recessed region (5) above the support face (2) which accommodates the knee cap in the non-flexed state of the leg so that it may move freely and which has a floor contact surface (6) on its front side through which the lower leg of a kneeling person is orientated in an inclined attitude toward the foot, as viewed from the knee, characterised in that the floor contact surface (6) has a tilting edge (7) running transversely to the knee protector and has a floor support (8) at its front end with a gap separating it from the tilting edge (7) and is thus supported in two positions with differing slants either on its rear region or on the tilting edge (7) and floor support (8).

2. Knee protector according to claim 1, characterised in that it is provided in the lower region with holding straps (3, 4) which are wrapped around the lower leg.

3. Knee protector according to claims 1 or 2, characterised in that the floor support has two lateral support surfaces (12, 13) and between them an elastically deformable knee support face (14) which does not come into contact with the floor (19).

4. Knee protector according to at least one of the previous claims, characterised in that the region (9) between the front floor support (8) and the tilting edge (7) does not come into contact with the floor.

5. Knee protector according to at least one of the previous claims, characterised in that it consists of an outer shell (15) and an insert component (16) set into it and consisting of padding.

6. Knee protector according to claim 5, characterised in that the insert component (16) is shaped to the individual requirements of the user.

7. Knee protector according to at least one of the previous claims, characterised in that the support surface (2) for the shinbone has a support extension (22) which extends as far as the ankle joint.

8. Knee protector according to claim 7, characterised in that the support extension (22) is detachably connected to the knee protector (18).

9. Knee protector according to claims 7 or 8, characterised in that the extension of the support (22) near its ankle-joint end has a support (23) which reaches to the floor (19) when the person is in a kneeling position.

## Revendications

1. Genouillère en forme de caisson entourant la région antérieure du genou, en constituant un rembourrage pour cette région antérieure du genou, et qui possède une face d'appui (2) en forme de coque destinée à renforcer le tibia sous l'articulation du genou, et présente au-dessus de cette face d'appui (2) une zone (5) en retrait, laquelle, à l'état non replié de la jambe, accueille la rotule sans entraver sa mobilité et possède sur sa face avant une partie (6) applicable au sol, laquelle assure que la jambe d'une personne agenouillée, vue du genou au pied, se dirige vers le haut, caractérisée en ce que la partie (6) applicable au sol présente une arête pivot (7) s'étendant transversalement par rapport à la genouillère et un appui au sol (8) situé sur son extrémité la plus avancée à une certaine distance de l'arête pivot (7), et de ce fait s'applique au sol dans deux positions d'obliquité différentes, soit sur sa région arrière soit sur l'arête pivot (7) et l'appui au sol (8).

2. Genouillère selon la revendication 1, caractérisée en ce qu'elle est munie dans sa zone inférieure, de courroies de maintien (3, 4) devant être bouclées autour de la jambe.

3. Genouillère selon la revendication 1 ou 2, caractérisée en ce que la partie applicable au sol possède deux faces d'appui latérales (12, 13) et entre elles une zone de protection du genou (14) élastiquement déformable et n'entrant pas en contact avec le sol (19).

4. Genouillère selon au moins l'une des revendications précédentes, caractérisée en ce que la zone (9) située entre l'appui au sol avant (8) et l'arête pivot (7) s'étend à une certaine distance du sol.

5. Genouillère selon au moins l'une des revendications précédentes, caractérisée en ce qu'elle est constituée d'une coque extérieure (15) et d'un corps insérable (16) monté dans cette coque et présentant le rembourrage.

6. Genouillère selon la revendication 5, caractérisée en ce que le corps insérable (16) est conformé selon les critères individuels de l'utilisateur.

7. Genouillère selon au moins l'une des revendications précédentes, caractérisée en ce que la face de renfort (2) destinée au tibia présente une prolongation (22) qui arrive à proximité de l'articulation tibiotarsienne.

8. Genouillère selon la revendication 7, caractérisée en ce que le prolongement (22) du renfort est relié de manière amovible à la genouillère (18).

9. Genouillère selon les revendications 7 ou 8, caractérisée en ce que le prolongement (22) du renfort présente à proximité de son extrémité proche de l'articulation tibio-tarsienne, un support (23) parvenant jusqu'au sol (19) en position agenouillée.
